# EUROPÄISCHE PATENTSCHRIFT

(11) **EP 1 747 153 B1**
(45) Veröffentlichungstag und Bekanntmachung des Hinweises auf die Patenterteilung: **14.01.2009**
(21) Anmeldenummer: 05736340.0
(22) Anmeldetag: 30.04.2005
(51) Int. Cl.: B65D 85/10

(54) **ZIGARETTENPACKUNG**
CIGARETTE PACKAGE
PAQUET DE CIGARETTES

(30) Priorität: 07.05.2004 DE 102004023179
(43) Veröffentlichungstag der Anmeldung: 31.01.2007
(73) Patentinhaber: Focke & Co. (GmbH & Co. KG), 27283 Verden (DE)
(72) Erfinder: BUSE, Henry, 27374 Visselhövede (DE)
(74) Vertreter: Bolte, Erich
(86) Internationale Anmeldenummer: PCT/EP2005/004720
(87) Internationale Veröffentlichungsnummer: WO 2005/113386

(56) Entgegenhaltungen:
- EP-A1- 0 693 441
- WO-A1-03/045783
- FR-A2- 2 324 526
- GB-A- 522 469
- US-A- 5 031 825

## Beschreibung

Die Erfindung betrifft eine Zigarettenpackung gemäß dem Oberbegriff des Anspruchs 1.

Bekannt sind Packungen mit Klappdeckel vor allem in der Ausführung als klassische Hinge Lid Packung. Diese besteht aus einem unteren Schachtelteil, einem Deckel, der im Bereich von Schachtel-Rückwand und Deckel-Rückwand mit dem Schachtelteil schwenkbar verbunden ist und aus einem Kragen, der aus einem gesonderten Zuschnitt besteht, im Schachtelteil verankert ist und teilweise aus diesem herausragt. Die so ausgebildete Klappschachtel besteht aus dünnem Karton. Aufbau und Fertigung dieses Packungstyps sind aufwändig. Insbesondere ist ein kontinuierlicher Fertigungs- bzw. Faltprozess bei der industriellen Herstellung schwierig.

Bekannt sind weiterhin Packungen, die aus einer Außenpackung und einer Innenpackung bestehen (EP 0 693 441 A1). Beider Packungsteile werden zunächst separat gefaltet und dann zur Packung zusammengeführt. Auch in diesem Fall ist die Fertigung der Packung kompliziert.

Der Erfindung liegt die Aufgabe zugrunde, eine neuartige Packung mit Klappdeckel vorzustellen, die einen technisch einfachen, aber funktionsfähigen Aufbau hat und darüber hinaus industriell in einfacher Weise gefertigt werden kann.

Zur Lösung dieser Aufgabe ist die erfindungsgemäße Packung durch folgende Merkmale gekennzeichnet:
a) das Schachtelteil der Außenpackung weist lediglich eine Schachtel-Vorderwand, eine Schachtel-Rückwand und zwei einander gegenüberliegende Schachtel-Seitenwände auf,
b) im Bereich aufrechter Kragenkanten der Innenpackung sind durch U- oder C-förmige Stanzungen gebildete Zungen gebildet, die an der Innenseite einer zu einem Liniengelenk des Deckels gegenüberliegenden Deckelwand anliegen.

Die erfindungsgemäße Packung besteht demnach aus zwei Packungsteilen, je aus einem gesonderten Zuschnitt, insbesondere aus dünnem Karton. Diese Packungsteile werden vorzugsweise gesondert gefaltet bzw. vorbereitet und sodann zusammengeführt bzw. ineinandergeschoben und dabei miteinander (durch Leim) verbunden. Die konstruktive Ausbildung der Packungsteile ist so gewählt, dass die Außenpackung den Deckel mit Stirnwand und den Schachtelteil bildet, im Bereich der Bodenwand aber offen ist. Diese wird durch die Innenpackung gebildet, die vorzugsweise mehrere Faltlappen, nämlich (miteinander verbundene) Bodenlappen für eine geschlossene Bodenwand aufweist. Die erfindungsgemäße Innenpackung ist so ausgebildet, dass ein oberer Teilbereich aus dem Schachtelteil herausragt und die Funktion eines Kragens übernimmt. Zudem sind am Kragen Zungen vorgesehen, die an der Innenseite einer zu einem Liniegelenk des Deckels gegenüberliegenden Deckelwand anliegen.

Eine Besonderheit ist die vorzugsweise Ausgestaltung der erfindungsgemäßen Packung mit einer Gelenklinie für den Deckel im Bereich einer schmalen Seitenwand. Dies führt auch zu einer besonderen Gestaltung des Kragens bzw. der Innenpackung und des Deckels.

Die im Sinne der Erfindung ausgebildete Packung kann rationell gefertigt werden, insbesondere entsprechend den Vorgaben von WO 03/045783.

Weitere Merkmale und Besonderheiten der Packung werden nachfolgend anhand der Zeichnungen näher erläutert. Es zeigt:
- Fig.1: eine erste Ausführung einer (Zigaretten-)Packung mit Klappdeckel in Schließstellung als Perspektive,
- Fig. 2: die Packung gemäß Fig. 1 bei geöffnetem Deckel,
- Fig. 3: einen mittleren Vertikalschnitt III-III zu der Packung gemäß Fig. 1, in vergrößertem Maßstab,
- Fig. 4: einen ausgebreiteten Zuschnitt für ein Packungsteil, nämlich eine Außenpackung,
- Fig. 5: einen ausgebreiteten Zuschnitt für ein zweites Packungsteil, nämlich eine Innenpackung,
- Fig. 6: die Außenpackung gemäß Fig. 4 in einer Zwischenfaltstellung, in perspektivischer Wiedergabe,
- Fig. 7: eine entsprechende Darstellung der Innenpackung gemäß Fig. 5,
- Fig. 8: eine Darstellung analog Fig. 1 für ein anderes Ausführungsbeispiel der Packung,
- Fig. 9: die Packung gemäß Fig. 8 bei geöffnetem Deckel,
- Fig. 10: einen ausgebreiteten Zuschnitt für die Außenpackung der Packung gemäß Fig. 8, Fig. 9,
- Fig. 11: einen ausgebreiteten Zuschnitt für das Innenteil der Packung gemäß Fig. 8, Fig. 9,
- Fig. 12: das Außenteil gemäß Fig. 10 in einer Zwischenfaltstellung bei perspektivischer Wiedergabe,
- Fig. 13: das Innenteil in einer Zwischenfaltstellung, ebenfalls perspektivisch.

Die in den Zeichnungen dargestellten Ausführungsbeispiele befassen sich mit Zigarettenpackungen. Diese haben einen quaderförmigen Aufbau entsprechend dem Packungsinhalt, nämlich einer Zigarettengruppe, die von einem Innenzuschnitt 10 aus Papier oder Stanniol umgeben ist und so einen quaderförmigen Zigarettenblock als Packungsinhalt bildet.

Die Packung ist eine Klappdeckel-Packung, insbesondere aus dünnem Karton. Im Grundaufbau besteht die Packung aus einem äußeren Teil, nämlich einer Außenpackung 12 und einem inneren Packungsteil, also einer Innenpackung 13. Jedes Packungsteil 12, 13 besteht aus einem gesonderten Zuschnitt, nämlich gemäß Fig. 4 für die Außenpackung 12 und gemäß Fig. 5 für die Innenpackung 13.

Die Außenpackung 12 bildet einen (unteren) Schachtelteil 14 und einen (oberen) Deckel 15. Schachtelteil 14 und Deckel 15 sind schwenkbar miteinander verbunden.

Der Zuschnitt für die Außenpackung 12 ist nach dem Faltprinzip des Querwickels aufgebaut. Nebeneinanderliegend sind demnach Zuschnittbereiche definiert für Schachtel-Vorderwand 16, Schachtel-Rückwand 17, Seitenwand 18, 19 und Verbindungslappen 20. Die (schmale) Schachtel-Seitenwand 18 ist zwischen Schachtel-Vorderwand 16 und Schachtel-Rückwand 17 positioniert. Die Schachtel-Seitenwand 19 ist am Rand der Schachtel-Vorderwand 19 angeordnet und ist bei der hülsenförmigen Faltung des Zuschnitts mit dem Verbindungslappen 20 an der gegenüberliegenden Seite des Zuschnitts, nämlich am Rand der Schachtel-Rückwand 17, mittels Leim verbunden.

Der Deckel 15 ist Teil dieses einstückigen Zuschnitts für die Außenpackung 12. Der Deckel 15 besteht demnach in analoger Weise aus Deckel-Vorderwand 21, Deckel-Rückwand 22, Deckel-Seitenwänden 23, 24 und Deckel-Verbindungslappen 25. Die Wandungen 21, 22, 23 des Deckels 15 sind gegenüber den korrespondierenden Wandungen des Schachtelteils 14 durch eine Schwächungslinie abgegrenzt, nämlich durch Stanzlinien 26 und Restverbindungen 27. Im Bereich von Schachtel-Seitenwand 19 und Deckel-Seitenwand 24 sowie des Verbindungslappens 20 und des Deckel-Verbindungslappens 25 ist eine quergerichtete Prägung vorgesehen, die ein Liniengelenk 28 zwischen Schachtelteil 14 und Deckel 15 bildet.

Die Besonderheit der Packung besteht darin, dass beide Packungsteile, nämlich Außenpackung 12 und Innenpackung 13, einseitig offen sind bzw. bleiben. Bei den gezeigten Ausführungsbeispielen ist die Außenpackung 12 ohne Boden ausgebildet, also an der Bodenseite offen. Hingegen bildet die Außenpackung 12 eine geschlossene Stirnwand 29 des Deckels 15. Diese besteht aus zwei Stirnlappen 30, 31. Die an der Deckel-Vorderwand 21 bzw. an der Deckel-Rückwand 22 angebracht sind. Bei der fertigen Packung ergibt sich eine wechselseitige Überdeckung und Verbindung (durch Leim) der Stirnlappen 30, 31 miteinander.

Die Innenpackung 13 bzw. deren Zuschnitt (Fig. 5) besteht aus Innen-Vorderwand 32, Innen-Rückwand 33 und Innen-Seitenwand 34, letztere in der Anordnung zwischen Innen-Vorderwand 32 und Innen-Rückwand 33. Die daraus gebildete Innenpackung 13 - innerhalb der Außenpackung 12 - ist nach oben, nämlich zum Deckel 15 offen, bildet hingegen eine Bodenwand 35 der Packung. Hierzu sind Bodenlappen 36, 37, 38 vorgesehen, die mit den Wandungen 32, 33, 34 verbunden sind. Der Bodenlappen 38 ist ein Ecklappen, der innenseitig auf den einander überdeckenden Bodenlappen 36, 37 liegt (Fig. 3).

Eine Besonderheit besteht darin, dass die Innenpackung 13 lediglich eine Seitenwand 34 aufweist. Diese ist innerhalb der fertigen Packung (Fig. 2) der Schachtel-Seitenwand 18 bzw. Deckel-Seitenwand 23 zugekehrt, liegt also im Bereich der einlagigen Seitenwand der Außenpackung. Zur gegenüberliegenden Seitenwand 19, 24 ist die Innenpackung 13 offen, sodass ein im Querschnitt U-förmiges Einsatzteil gegeben ist. Im Ergebnis sind dadurch alle Seiten der Packung zweilagig ausgebildet (Fig. 3). Die Bodenwand 35 ist mit dem unteren Rand der (offenen) Außenpackung 12 bündig.

Die Innenpackung 13 übernimmt die Funktion eines bei Klappschachteln üblichen Kragens. Es handelt sich dabei um einen oberen Teilbereich der Innenpackung 13, der aus dem Schachtelteil 14 herausragt und bei geschlossenem Deckel 15 von diesem umfasst wird (Fig. 3). Der Zuschnitt für die Innenpackung 13 ist zu diesem Zweck mit einer bei herkömmlichen Klappschachteln üblichen Kontur des Kragens versehen, nämlich mit einer Vertiefung 39, die von einer geschwungenen, oberen Zuschnittkante 40 begrenzt ist. Bei dem Ausführungsbeispiel gemäß Fig. 1 bis Fig. 7 ist die Innenpackung 13 so in der Außenpackung 12 positioniert, dass sich die Vertiefung 39 im Bereich der zum Liniengelenk 28 gegenüberliegenden Seitenwand 18 erstreckt. Die Vertiefung 39 ist so bemessen, dass die Seitenwand 18 und angrenzende Teilbereiche von Vorderwand 16 bzw. Rückwand 17 erfasst sind. Es entsteht so eine randseitige Ausnehmung, in deren Bereich der Packungsinhalt, nämlich der Zigarettenblock 11, frei liegt. Auch ist in diesem Bereich der Zugang zu den Zigaretten möglich, wenn der Innenzuschnitt 10 teilweise entfernt wird. Dieser weist eine Stirnfaltung 41 auf mit Perforation 42 zur Schaffung einer abtrennbaren Öffnungslasche. Die Perforation 42 besteht aus einem quergerichteten, einem aufrechten und einem horizontalen Bereich (Fig. 3.).

Die Packung gemäß Fig. 1 bis Fig. 7 wird über ihre Schmalseite geöffnet, nämlich über die Deckel-Seitenwand 23. Die Stanzlinien 26 sind im Bereich von Vorderwand 16, 21 und Rückwand 17, 22 schräg aufwärts gerichtet zum Liniengelenk 28. Die Vorderwände 16, 21 sowie die Rückwände 17, 22 sind demnach trapezförmig ausgebildet mit schräg verlaufenden Schließkanten.

Beim erstmaligen Öffnen der Packung müssen die Restverbindungen 27 im Bereich von Seitenwand 18, 23 sowie im Bereich von Vorderwand 16, 21 bzw. Rückwand 17, 22 durchtrennt werden. Die Anordnung ist so getroffen, dass eine Restverbindung 27 (etwa) in der Mitte zwischen Schachtel-Seitenwand 18 und Deckel-Seitenwand 23 angeordnet ist. Je eine weitere Restverbindung ist im Bereich von Vorder- und Rückseite vorgesehen.

Der aus dem Schachtelteil 14 herausragende Teil der Innenpackung 13, also funktionell der Kragen, ist mit einer Schließhilfe versehen. Im Bereich aufrechter Kragenkanten 43 sind jeweils durch C- oder U-förmige Stanzungen entstehende Zungen 44 gebildet. Diese erstrecken sich nach Faltung des Zuschnitts für die Innenpackung 13 entlang den Kragenkanten 43 weiterhin in der Ebene der Wandungen 32, 33, ragen demnach über die quergerichtete Innen-Seitenwand 34 hinweg. In Schließstellung des Deckels 15 liegen diese Zungen 44 als Schließhilfe an der Innenseite der Deckel-Seitenwand 23 an (Fig. 3).

Zur Schaffung einer Einheit aus Außenpackung 12 und Innenpackung 13 sind diese miteinander verbunden, bei dem dargestellten Ausführungsbeispiel durch Klebung. Die Innenpackung 13 ist im unteren Bereich von Innen-Vorderwand 32 und Innen-Rückwand 33 mit (jeweils zwei) Leimpunkten 45 versehen, die mit der Innenseite der Außenpackung 12 verbunden sind.

Die Packung gemäß Fig. 8 bis Fig. 13 ist ein Beispiel für den Aufbau einer klassischen Klappschachtel. Ein Liniengelenk 46 ist im Bereich zwischen Schachtel-Rückwand 17 und Deckel-Rückwand 22 angeordnet. Die Schwächungslinie zwischen Schachtelteil 14 und Deckel 15 der Außenpackung 12 erstreckt sich mit exakt quergerichteten Stanzlinien 26 im Bereich zwischen Schachtel-Vorderwand 16 und Deckel-Vorderwand 21. An der Schachtel-Seitenwand 18 bzw. Deckel-Seitenwand 23 einerseits und der Schachtel-Seitenwand 19 sowie Deckel-Seitenwand 24 sind jeweils schräg gerichtete Schenkel der Schwächungslinie mit (zwei) Stanzlinien 26 und einer Restverbindung 27 vorgesehen. Diese Gestaltung wiederholt sich im Bereich des Verbindungslappens 20 sowie des Deckel-Verbindungslappens 25 derart, dass die Schwächungslinien in diesem Bereich mit den Schwächungslinien im Bereich der Wandungen 19, 24 zur Deckung kommen, wenn die Außenpackung 12 die schlauchförmige (Zwischen-)Faltstellung (Fig. 12) erhält. Im Übrigen entspricht der Zuschnitt für die Außenpackung gemäß Ausführungsbeispiel Fig. 10, Fig. 12 dem vorstehend beschriebenen Ausführungsbeispiel.

In besonderer Weise ist die Innenpackung 13 ausgebildet, die den Packungsinhalt - im Querschnitt gesehen - an drei Seiten umfasst, nämlich mit einer Innen-Vorderwand 46 und zwei Innen-Seitenwänden 47, 48. Bei der kompletten Packung (Fig. 8, Fig. 9) liegt die Innen-Vorderwand 46 an der Schachtel-Vorderwand 16 an und ist mit dieser durch Leimpunkte 49 verbunden. An der Oberseite ist die Innenpackung 13 gemäß Fig. 9 mit der Vertiefung 39 versehen, die einer üblichen Klappschachtel entspricht. Die Vertiefung 39 ist mittig zur Vorderseite der Packung positioniert. Schließhilfen, nämlich Zungen 44, sind in gleicher bzw. analoger Weise im Bereich der aufrechten Kragenkanten 43 angeordnet, allerdings mit der Folge, dass diese Zungen 44 bei geschlossenem Deckel 15 an der Innenseite der Deckel-Vorderwand 21 anliegen.

In besonderer Weise ist die Bodenwand 35 bei diesem Packungstyp ausgebildet. An der Innen-Vorderwand 46 ist ein sich über dessen volle Breite erstreckender Bodenlappen 50 angebracht. Diesem sind innenseitig Ecklappen 51, 52 zugeordnet, jeweils in Verlängerung der Innen-Seitenwände 47, 48. Die Ecklappen 51, 52 liegen bei gefalteter Bodenwand an der Innenseite des Bodenlappens 50 an.

An der freien Seite ist der Bodenlappen 50 mit einem Anschlusslappen 53 versehen. Dieser wird in eine aufrechte Position gefaltet und liegt an der Innenseite der Schachtel-Rückwand 17 an. Mit Hilfe von Leimpunkten 54 ist der Anschlusslappen 53 an der Schachtel-Rückwand 17 befestigt, sodass eine insgesamt stabile Packungskonstruktion gegeben ist.

Bei der Fertigung von Packungen der beschriebenen Ausführung wird zweckmäßigerweise so vorgegangen, dass die Außenpackung 12 teilweise vorgefertigt wird, insbesondere in einer Kartonagenfabrik. Der Zuschnitt der Außenpackung 12 wird dabei in eine hülsenförmige Faltstellung gebracht durch Verbindung der Lappen 20, 25 mit den Seitenwänden 19, 24. In dieser hülsenförmigen Faltstellung kann die Außenpackung 12 flach zusammengelegt und einer Verpackungsmaschine zugeführt werden. In deren Bereich wird dann die Außenpackung 12 aufgerichtet. Insbesondere über die (obere) Stirnseite kann der Packungsinhalt (Innenpackung 13) eingeführt werden.

In der Verpackungsmaschine wird gesondert eine Einheit aus Packungsinhalt (Zigarettenblock 11) und Innenpackung 13 vorbereitet. Diese wird U-förmig um den Zigarettenblock 11 herumgefaltet mit anschließender Herstellung der Bodenwand 35 durch Falten der Bodenlappen 36, 37, 38; 50, 51, 52 und Verbinden der Bodenlappen mittels Leim. Diese Einheit wird sodann in die Außenpackung 12 eingeschoben und mit dieser verbunden. Danach werden die Stirniappen 30, 31 gefaltet und miteinander verbunden. Der Fertigungs- und Vereinigungsprozess kann bei kontinuierlichem Transport ablaufen, analog zu WO 03/045783.

### Bezugszeichenliste

- 10: Innenzuschnitt
- 11: Zigarettenblock
- 12: Außenpackung
- 13: Innenpackung
- 14: Schachtelteil
- 15: Deckel
- 16: Schachtel-Vorderwand
- 17: Schachtel-Rückwand
- 18: Schachtel-Seitenwand
- 19: Schachtel-Seitenwand
- 20: Verbindungslappen
- 21: Deckel-Vorderwand
- 22: Deckel-Rückwand
- 23: Deckel-Seitenwand
- 24: Deckel-Seitenwand
- 25: Deckel-Verbindungslappen
- 26: Stanzlinie
- 27: Restverbindung
- 28: Liniengelenk
- 29: Stirnwand
- 30: Stirnlappen
- 31: Stirnlappen
- 32: Innen-Vorderwand
- 33: Innen-Rückwand
- 34: Innen-Seitenwand
- 35: Bodenwand
- 36: Bodenlappen
- 37: Bodenlappen
- 38: Bodenlappen
- 39: Vertiefung
- 40: Zuschnittkante
- 41: Stirnfaltung
- 42: Perforation
- 43: Kragenkante
- 44: Zunge
- 45: Leimpunkt

## Patentansprüche

1. Zigarettenpackung, bestehend aus einer Außenpackung (12) und einer Innenpackung (13), wobei die Außenpackung (12) aus einem Schachtelteil (14) und einem mit diesem schwenkbar verbundenen Deckel (15) besteht, und wobei in der Außenpackung (12) die aus einem gesonderten Zuschnitt bestehende Innenpackung (13) angeordnet ist, die mindestens eine aufrechte Innenwand und mindestens einen Bodenlappen (36, 37, 38; 50, 51, 52) zur Bildung einer Bodenwand (35) der Packung aufweist, wobei die Innenwand an einer Wand des Schachtelteils (14) anliegt, und wobei die Innenpackung (13) als Kragen dient und mit einem oberen Teilbereich aus dem Schachtelteil (14) der Außenpackung (12) herausragt, **gekennzeichnet durch** folgende Merkmale:
a) das Schachtelteil (14) weist lediglich eine Schachtel-Vorderwand (16), eine Schachtel-Rückwand (17) und zwei einander gegenüberliegende Schachtel-Seitenwände (18, 19) auf,
b) im Bereich aufrechter Kragenkanten (43) der Innenpackung (13) sind **durch** U-oder C-förmige Stanzungen gebildete Zungen (44) gebildet, die an der Innenseite einer zu einem Liniengelenk (28) des Deckels gegenüberliegenden Deckelwand (21, 23) anliegen.

2. Zigarettenpackung nach Anspruch 1, **dadurch gekennzeichnet, dass** die Innenpackung (13) an mindestens drei Seiten einen Packungsinhalt umfasst bzw. am Schachtelteil (14) anliegt, insbesondere mit Innen-Vorderwand (32), Innen-Rückwand (33) und einer Innen-Seitenwand (34) oder mit Innen-Vorderwand (46) und zwei Innen-Seitenwänden (47, 48), wobei die Innenpackung (13) in gefaltetem Zustand einen U-förmigen Querschnitt aufweist.

3. Zigarettenpackung nach Anspruch 1 oder 2, **dadurch gekennzeichnet, dass** eine durch die Innenpackung (13) gebildete Bodenwand (35) aus mindestens einem an Innen-Vorderwand (32, 46) oder Innen-Rückwand (33) angeordneten Bodenlappen (36, 37) und mindestens einem an einer Innen-Seitenwand (34; 47, 48) angeordneten Bodenlappen (38) bzw. Ecklappen (51, 52) besteht, wobei die Faltlappen der Bodenwand (35) durch Klebung miteinander verbunden sind.

4. Zigarettenpackung nach Anspruch 1 oder einem der weiteren Ansprüche, **dadurch gekennzeichnet, dass** eine Stirnwand (29) des Deckels (15) als Teil der Außenpackung (12) aus mindestens zwei Stirnlappen (30, 31) besteht, die mit Deckel-Vorderwand (16) einerseits und Deckel-Rückwand (17) andererseits verbunden sind.

5. Zigarettenpackung nach Anspruch 3 oder einem der weiteren Ansprüche, **dadurch gekennzeichnet, dass** die Bodenwand (35) einen Bodenlappen (50), der mit Innen-Vorderwand (46) oder Innen-Rückwand (33) verbunden ist und einen Anschlusslappen (53) aufweist zur Verbindung mit Schachtel-Vorderwand (16) oder Schachtel-Rückwand (17) mittels Leim.

6. Zigarettenpackung nach Anspruch 1 oder einem der weiteren Ansprüche, **dadurch gekennzeichnet, dass** der Deckel (15) über ein quergerichtetes Liniengelenk (28) mit dem Schachtelteil (14) verbunden ist, wobei sich das Liniengelenk (28) im Bereich einer schmalen, aufrechten Seitenwand der Packung erstreckt, nämlich der Schachtel-Seitenwand (19) und der Deckel-Seitenwand (24).

7. Zigarettenpackung nach Anspruch 6 oder einem der weiteren Ansprüche, **dadurch gekennzeichnet, dass** der Deckel (15) vom Schachtelteil (14) bis zur Ingebrauchnahme durch eine Schwächungslinie abgegrenzt ist, insbesondere durch Stanzlinien (26) und Restverbindungen (27), die sich von Enden des Liniengelenks (28) im Bereich von Schachtel-Vorderwand (16) und Deckel-Vorderwand (17) einerseits sowie Schachtel-Rückwand (17) und Deckel-Rückwand (22) andererseits schräg abwärts gerichtet zur Schachtel-Seitenwand (18) und Deckel-Seitenwand (23) auf der zum Liniengelenk (28) gegenüberliegenden Seite erstreckt, wobei Schachtel-Seitenwand (18) und Deckel-Seitenwand (23) durch eine quergerichtete Schwächungslinie voneinander abgegrenzt sind.

8. Zigarettenpackung nach Anspruch 1 oder einem der weiteren Ansprüche, **dadurch gekennzeichnet, dass** die Innenpackung (13) in dem aus dem Schachtelteil (14) herausragenden Teil eine Vertiefung (39) aufweist, die sich im Bereich einer Innen-Seitenwand (34) der Innenpackung (13) sowie angrenzender Bereiche von Innen-Vorderwand (32) und Innen-Rückwand (33) oder im Bereich einer Innen-Vorderwand (46) der Innenpackung (13) ausschließlich erstreckt.

9. Zigarettenpackung nach Anspruch 1 oder einem der weiteren Ansprüche, **dadurch gekennzeichnet, dass** die Außenpackung (12) aus einem einstückigen Zuschnitt nach dem Querwickelprinzip besteht, wobei Schachtelteil (14) und Deckel (15) durch eine Schwächungslinie gegeneinander abgegrenzt sind, nämlich durch Stanzlinien (26) in Verbindung mit Restverbindungen (27).

## Claims

1. Cigarette pack comprising an outer pack (12) and an inner pack (13), it being the case that the outer pack (12) comprises a box part (14) and a lid (15) connected in a pivotable manner thereto, and that the outer pack (12) has arranged in it the inner pack (13), which comprises a separate blank and has at least one upright inner wall and at least one base flap (36, 37, 38; 50, 51, 52) for forming a base wall (35) of the pack, that the inner wall butts against a wall of the box part (14), and that the inner pack (13) serves as a collar and has a top sub-region projecting out of the box part (14) of the outer pack (12), **characterized by** the following features:
a) the box part (14) has just a box front wall (16), a box rear wall (17) and two mutually opposite box side walls (18, 19),
b) the region of upright collar edges (43) of the inner pack (13) contains tongues (44) which are formed by U-shaped or C-shaped punchings and butt against the inside of a lid wall (21, 23) located opposite to a linear articulation (28) of the lid.

2. Cigarette pack according to Claim 1, **characterized in that** the inner pack (13) encloses pack contents, and/or butts against the box part (14), on at least three sides, in particular by way of an inner front wall (32), an inner rear wall (33) and an inner side wall (34) or by way of an inner front wall (46) and two inner side walls (47, 48), the inner pack (13) having a U-shaped cross section in the folded state.

3. Cigarette pack according to Claim 1 or 2, **characterized in that** a base wall (35) formed by the inner pack (13) comprises at least one base flap (36, 37), which is arranged on the inner front wall (32, 46) or inner rear wall (33), and at least one base flap (38) or corner flaps (51, 52), arranged on an inner side wall (34; 47, 48), the folding flaps of the base wall (35) being connected to one another by adhesive bonding.

4. Cigarette pack according to Claim 1 or one of the further claims, **characterized in that** an end wall (29) of the lid (15), as part of the outer pack (12), comprises at least two end flaps (30, 31) which are connected to the lid front wall (21), on the one hand, and lid rear wall (22), on the other hand.

5. Cigarette pack according to Claim 3 or one of the further claims, **characterized in that** the base wall (35) has a base flap (50), which is connected to the inner front wall (46) or inner rear wall (33), and a connection flap (53), for connection to the box front wall (16) or box rear wall (17) by means of glue.

6. Cigarette pack according to Claim 1 or one of the further claims, **characterized in that** the lid (15) is connected to the box part (14) via a transversely directed linear articulation (28), the linear articulation (28) extending in the region of a narrow, upright side wall of the pack, namely in the region of the box side wall (19) and of the lid side wall (24).

7. Cigarette pack according to Claim 6 or one of the further claims, **characterized in that**, until the box is opened for the first time, the lid (15) is delimited from the box part (14) by a weakening line, in particular by punch lines (26) and residual connections (27) which, starting from ends of the linear articulation (28) in the region of the box front wall (16) and lid front wall (21), on the one hand, and box rear wall (17) and lid rear wall (22), on the other hand, extend obliquely downwards to the box side wall (18) and lid side wall (23) on the side opposite to the linear articulation (28), the box side wall (18) and lid side wall (23) being delimited from one another by a transversely directed weakening line.

8. Cigarette pack according to Claim 1 or one of the further claims, **characterized in that**, in the part which projects out of the box part (14), the inner pack (13) has a depression (39) which extends exclusively in the region of an inner side wall (34) of the inner pack (13) and adjacent regions of the inner front wall (32) and inner rear wall (33) or in the region of an inner front wall (46) of the inner pack (13).

9. Cigarette pack according to Claim 1 or one of the further claims, **characterized in that** the outer pack (12) comprises a transversely foldable single-piece blank, the box part (14) and lid (15) being delimited from one another by a weakening line, namely by punch lines (26) in conjunction with residual connections (27).

## Revendications

1. Paquet de cigarettes, constitué d'un paquet extérieur (12) et d'un paquet intérieur (13), le paquet extérieur (12) se composant d'une partie formant boîte (14) et d'un couvercle (15) associé par pivotement à celle-ci, le paquet intérieur (13) se composant d'une pièce découpée séparée étant disposé dans le paquet extérieur (12), et présentant au moins une paroi interne droite et au moins un volet de fond (36, 37, 38 ; 50, 51, 52) pour former une paroi de fond (35) du paquet, la paroi interne s'appliquant contre une paroi de la partie formant boîte (14), et le paquet intérieur (13) servant de bord et dépassant avec une région partielle supérieure hors de la partie formant boîte (14) du paquet extérieur (12), **caractérisé par** les caractéristiques suivantes :
a) la partie formant boîte (14) présente seulement une paroi avant de boîte (16), une paroi arrière de boîte (17) et deux parois latérales de boîte opposées l'une à l'autre (18, 19),
b) dans la région des arêtes de bord droites (43) du paquet intérieur (13) sont formées des langues (44) formées par des estampages en forme de U ou en forme de C, qui s'appliquent contre le côté intérieur d'une paroi de couvercle (21, 23) opposée à l'articulation linéaire (28) du couvercle.

2. Paquet de cigarettes selon la revendication 1, **caractérisé en ce que** le paquet intérieur (13) comprend sur au moins trois côtés un contenu de paquet, ou s'applique contre la partie formant boite (14), en particulier avec une paroi avant interne (32), une paroi arrière interne (33) et une paroi latérale interne (34) ou une paroi avant interne (46) et deux parois latérales internes (47, 48), le paquet intérieur (13) présentant, dans l'état plié, une section transversale en forme de U.

3. Paquet de cigarettes selon la revendication 1 ou 2, **caractérisé en ce qu'**une paroi de fond (35) formée par le paquet intérieur (13) se compose d'au moins un volet de fond (36, 37) disposé sur la paroi avant interne (32, 46) ou sur la paroi arrière interne (33) et d'au moins un volet de fond (38) ou de volets de coin (51, 52) disposés sur une paroi latérale interne (34 ; 47, 48), les volets de pliage de la paroi de fond (35) étant connectés les uns aux autres par collage.

4. Paquet de cigarettes selon la revendication 1 ou l'une quelconque des autres revendications, **caractérisé en ce qu'**une paroi frontale (29) du couvercle (15), en tant que partie du paquet extérieur (12), se compose d'au moins deux volets frontaux (30, 31), qui sont connectés d'une part à la paroi avant de couvercle (21) et d'autre part à la paroi arrière de couvercle (22).

5. Paquet de cigarettes selon la revendication 3 ou l'une quelconque des autres revendications, **caractérisé en ce que** la paroi de fond (35) présente un volet de fond (50) qui est connecté à la paroi avant interne (46) ou à la paroi arrière interne (33) et un volet de raccordement (53) pour la connexion à la paroi avant de boite (16) ou à la paroi arrière de boîte (17) au moyen de colle.

6. Paquet de cigarettes selon la revendication 1 ou l'une quelconque des autres revendications, **caractérisé en ce que** le couvercle (15) est connecté par le biais d'une articulation linéaire orientée transversalement (28) à la partie formant boîte (14), l'articulation linéaire (28) s'étendant dans la région d'une paroi latérale droite et étroite du paquet, à savoir la paroi latérale de boîte (19) et la paroi latérale de couvercle (24).

7. Paquet de cigarettes selon la revendication 6 ou l'une quelconque des autres revendications, **caractérisé en ce que** le couvercle (15) de la partie formant boîte (14) est limité jusqu'au moment de l'utilisation par une ligne d'affaiblissement, en particulier par des lignes d'estampage (26) et des connexions résiduelles (27), qui s'étendent obliquement vers le bas depuis des extrémités de l'articulation linéaire (28) dans la région de la paroi avant de boîte (16) et de la paroi avant de couvercle (21) d'une part, et de la paroi arrière de boîte (17) et de la paroi arrière de couvercle (22) d'autre part, vers la paroi latérale de boîte (18) et la paroi latérale de couvercle (23) du côté opposé à l'articulation linéaire (28), la paroi latérale de boîte (18) et la paroi latérale de couvercle (23) étant limitées l'une par rapport à l'autre par une ligne d'affaiblissement orientée transversalement.

8. Paquet de cigarettes selon la revendication 1 ou l'une quelconque des autres revendications, **caractérisé en ce que** le paquet intérieur (13) présente, dans la partie sortant hors de la partie formant boîte (14), un renfoncement (39) qui s'étend exclusivement dans la région d'une paroi latérale interne (34) du paquet intérieur (13) ainsi que des régions adjacentes de la paroi avant interne (23) et de la paroi arrière interne (33) ou dans la région d'une paroi avant interne (46) du paquet intérieur (13).

9. Paquet de cigarettes selon la revendication 1 ou l'une quelconque des autres revendications, **caractérisé en ce que** le paquet extérieur (12) se compose d'une pièce découpée d'une seule pièce selon le principe d'enroulement transversal, la partie formant boîte (14) et le couvercle (15) étant limités l'un par rapport à l'autre par une ligne d'affaiblissement, à savoir par des lignes d'estampage (26) en liaison avec des connexions résiduelles (27).
